# EUROPÄISCHE PATENTSCHRIFT

(11) **EP 1 067 290 B1**
(45) Veröffentlichungstag und Bekanntmachung des Hinweises auf die Patenterteilung: **30.07.2003**
(21) Anmeldenummer: 00112483.3
(22) Anmeldetag: 13.06.2000
(51) Int. Cl.: F04D 19/04, F04D 29/26

(54) **Vakuumpumpe**
Vacuum pump
Pompe à vide

(30) Priorität: 05.07.1999 DE 19930952
(43) Veröffentlichungstag der Anmeldung: 10.01.2001
(73) Patentinhaber: Pfeiffer Vacuum GmbH, 35614 Asslar (DE)
(72) Erfinder: Blecker, Armin, 35614 Asslar (DE); Eberl, Wolfgang, 35606 Solms (DE); Lotz, Heinrich, 35578 Wetzlar (DE); Reichhart, Heinz, 35614 Asslar (DE)

(56) Entgegenhaltungen:
- EP-A- 0 805 275
- DE-A- 3 826 710
- US-A- 3 644 051
- US-A- 4 787 829
- US-A- 4 919 599
- US-A- 5 116 196
- US-A- 5 733 104
- US-A- 5 893 702

## Beschreibung

Die Erfindung betrifft eine Vakuumpumpe zur Förderung von Gasen und zur Erzeugung von Hochvakuum nach dem Oberbegriff des 1. Patentanspruches.

Eine ähnliche Vakuumpumpe ist bekannt aus z.B. US-A-4 919 599.

Zur Erzeugung von Hochvakuum sind Kombinationen von verschiedenen Typen von Vakuumpumpen notwendig, da der weite Druckbereich zwischen Atmosphärendruck und ca. 10⁻⁴ mbar oder kleiner mehrere Strömungsbereiche umfaßt, in denen die physikalischen Eigenschaften von Zuständen und Strömungen der Gase jeweils anderen Gesetzen unterworfen sind.

Seither wurden zur Erzeugung von Hochvakuum mindestens zwei Vakuumpumpen unterschiedlicher Bauart und Arbeitsweise zu einem Pumpstand zusammengefügt. Bewährt haben sich zum Beispiel Pumpstände, bestehend aus einer Turbomolekularpumpe als Hochvakuumpumpe und einer Drehschieberpumpe, welche gegen Atmosphärendruck ausstößt. Pumpstände, bestehend aus mindestens zwei Vakuumpumpen, welche zum Erzielen der geforderten vakuumtechnischen Größen, wie Druckverhältnis und Saugvermögen, notwendig sind, weisen den Nachteil auf, daß sie aufwendig sind und einen großen Platzbedarf haben. Jede Pumpe erfordert ein eigenes Antriebssystem mit Stromversorgung, -überwachung und -regelung sowie ein eigenes Lagersystem. Verbindungsleitungen zwischen den Pumpen mit Ventilen und Regeleinrichtungen vergrößern den Aufwand.

Der Erfindung liegt die Aufgabe zugrunde, eine Vakuumpumpe zu entwickeln, welche den gesamten Druckbereich von Atmosphärendruck bis Hochvakuumdruck von ca. 10⁻⁴ mbar und kleiner umfaßt. Die Pumpe soll aus einem Stück bestehen und einen kompakten Aufbau aufweisen, so daß die oben beschriebenen Nachteile, welche Pumpständen anhaften, die aus mehreren Pumpen bestehen, vermieden werden. Weiterhin soll sie ein ausreichend hohes Druckverhältnis und Saugvermögen aufweisen, um den Anforderungen im praktischen Einsatz gerecht zu werden. Eine zuverlässige und sichere Betriebsweise ist eine der Grundvoraussetzungen. Als weiteres Ziel wird ein schmiermittelfreier Betrieb auf der Hochvakuumseite angestrebt.

Die Aufgabe wird durch die kennzeichnenden Merkmale des 1. Patentanspruches gelöst. Die Ansprüche 2 - 6 stellen weitere Ausgestaltungsformen der Erfindung dar.

Mit der erfindungsgemäßen Anordnung wird eine Vakuumpumpe vorgestellt, die in kompakter Bauweise den gesamten Druckbereich von Atmosphärendruck bis in den Hochvakuumbereich abdeckt. Durch die parallele Anordnung der Gasreibungspumpen auf der Hochvakuumseite wird ein zweiflutiger Ansaugbereich gebildet, der ein hohes Saugvermögen ermöglicht. Innerhalb der Gasreibungspumpe wird das angesaugte Gas ausreichend verdichtet, so daß die nachfolgende Pumpe nur noch einflutig zu sein braucht. Diese Kombination zusammen mit dem Merkmal, daß die beiden Gasströme der Gasreibungspumpe innerhalb dieser zusammengeführt und dem Ansaugraum der nachfolgenden Stufe zugeführt werden, ermöglicht die kompakte Bauweise und reduziert die Baugröße und den konstruktiven Aufwand erheblich. Dadurch, daß die vorliegende Anordnung es ermöglicht, die Wellenlager an beiden Enden des Rotors anzubringen, ergibt sich eine stabile Lagerung, bei der Lager mit geringem Durchmesser eingesetzt werden können, welche einen problemlosen Betrieb bei hohen Drehzahlen erlauben. Außerdem sind die Lager durch die Gasreibungspumpe von der Hochvakuumseite getrennt, was den Vorteil mit sich bringt, daß die Hochvakuumseite als schmiermittelfrei angesehen werden kann.

Die bauliche Anordnung und die Betriebsweise bieten an, die Gasreibungspumpe als Holweckpumpe auszubilden. Diese eignet sich besonders dazu, auf engem Raum ein maximales Druckverhältnis auszubilden. Durch die zweiflutige Anordnung wird das geforderte Saugvermögen erreicht.

Für die nachfolgende Pumpe wird vorteilhafterweise eine Seitenkanalpumpe verwendet. Diese eignet sich besonders dazu, daß von den parallelen Gasreibungspumpen ausgestoßene Gas bis Atmosphärendruck zu verdichten.

Ein großer Vorteil für die Seitenkanalpumpe ist es, daß deren Statorelemente aus ungeteilten Scheiben bestehen, wie in Anspruch 5 erwähnt. Die übliche Bauweise, bei der geteilte Scheiben zwischen die Rotorscheiben montiert werden, hat zur Folge, daß durch die entstehenden Spalte Rückströmungen ermöglicht werden, welche Verluste darstellen und das Druckverhältnis erheblich vermindern. Dieser entscheidende Nachteil von Seitenkanalpumpen wird durch die erfindungsgemäßen einstükkigen Statorscheiben vermieden. Die Verwendung von ungeteilten Statorelementen ist jedoch nur möglich, wenn die Rotorelemente, wie in Anspruch 6 beschrieben, mit Klemmringen auf dem Rotor befestigt werden, denn nur so können Rotor- und Statorelemente nacheinander montiert und optimale Axialspiele eingehalten werden.

Anhand der einzigen Abbildung soll die Erfindung näher erläutert werden. Bei diesem Beispiel ist die Gasreibungspumpe als Holweckpumpe und die nachfolgende Pumpe als Seitenkanalpumpe ausgebildet.

In dem Pumpengehäuse 1 mit Ansaugflansch 2 und Gasausstoßflansch 3 sind die beiden parallelen Stufen der Gasreibungspumpe nach der Bauart von Holweck 6 und 7 und die Seitenkanalpumpe 8 untergebracht. Die Rotorelemente 10, 11a, 11b und 13 der beiden Pumpen befinden sich auf der gemeinsamen Welle 4. Diese ist in den beiden Lagern 9a und 9b zentriert. Dabei befindet sich das Lager 9a im Bereich des Atmosphärendruckes und das Lager 9b im Bereich des Vorvakuumdruckes. In diesem Bereich befindet sich auch die Antriebsanordnung 5. Die Rotorelemente der zweiflutigen Holweckpumpe bestehen aus einem Tragring 10, auf welchem zylindrische Bauteile 11a und 11b für die beiden parallelen Pumpstufen untergebracht sind. Zusammen mit den Statorelementen 12a und 12b, welche als Spiralrillen ausgebildet die zylindrischen Rotorelemente 11a und 11b umgeben, bilden sie jeweils zwei zweistufige Holweckpumpen.

Die Seitenkanalpumpe besteht aus den einstückigen Rotorscheiben 13, welche mit Klemmringen 14 auf dem Rotor 4 befestigt sind. Dazwischen befinden sich die Statorbauteile 15 mit den Förderkanälen 16.

Die Gasförderung erfolgt entsprechend den in der Abbildung eingetragenen Pfeilen. Zunächst wird das Gas von dem Ansaugbereich 22 über die parallel pumpenden Holweckstufen 6 und 7, welche aus jeweils zwei in Serie geschalteten Pumpstufen 11a / 12a und 11b / 12b bestehen, in die Ausstoßbereiche 23 und 24 gefördert. Durch Verbindungselemente 26 zwischen diesen beiden Bereichen werden die Gasströme in den Ausstoßraum 25 der Gasreibungspumpe zusammengeführt. Über Verbindungselemente 28 gelangt der Gasstrom von dem Ausstoßraum 25 in den Ansaugraum 27 der Seitenkanalpumpe. Hier wird das Gas in mehreren Pumpstufen, welche über Kanäle 20 miteinander verbunden sind, bis auf Atmosphärendruck verdichtet und über den Ausstoßraum 29 dem Gasausstoßflansch 3 zugeführt.

## Patentansprüche

1. Vakuumpumpe, bestehend aus zwei ein- oder mehrstufigen Gasreibungspumpen (6) und (7) und einer mehrstufigen nachgeschalteten Pumpe (8), **dadurch gekennzeichnet, daß** die beiden Gasreibungspumpen in Strömungsrichtung parallel angeordnet sind derart, daß der angesaugte Gasstrom im Ansaugbereich (22) in zwei Teilströme geteilt wird und jeder dieser Teilströme durch die zugeordnete Gasreibungspumpe von dem Ansaugbereich (22) zu dem jeweiligen Ausstoßbereich (23) bzw. (24) gefördert wird und anschließend die beiden Gasströme über Verbindungselemente (26) in einem Ausstoßraum (25) zusammengeführt werden und daß der Ausstoßraum mit dem Ansaugraum (27) der nachgeschalteten Pumpstufe (8) über Leitungen (28) verbunden ist derart, daß die nachgeschaltete Pumpstufe das Gas weiter verdichtetet und in einen weiteren Ausstoßraum (29) fördert.

2. Vakuumpumpe nach Anspruch 1, **dadurch gekennzeichnet, daß** die beiden Gasreibungspumpen (6) und (7) nach der Bauart.von Holweck ausgebildet sind.

3. Vakuumpumpe nach Anspruch 1 oder 2, **dadurch gekennzeichnet, daß** die Verbindungselemente (26) aus axialen Bohrungen bestehen, die innerhalb der Gasreibungspumpe (6) und (7) angebracht sind.

4. Vakuumpumpe nach einem der vorangehenden Ansprüche, **dadurch gekennzeichnet, daß** die nachgeschaltete Pumpe (8) eine Seitenkanalpumpe ist.

5. Vakuumpumpe nach Anspruch 4, **dadurch gekennzeichnet, daß** die Statorelemente (15) der Seitenkanalpumpe aus ungeteilten Scheiben bestehen.

6. Vakuumpumpe nach Anspruch 4 oder 5, **dadurch gekennzeichnet, daß** die Rotorelemente (13) der Seitenkanalpumpe mittels Klemmringen (14) auf der Rotorwelle (4) befestigt sind.

## Claims

1. Vacuum pump, consisting of two single- or multi-stage gas friction pumps (6) and (7) and a multi-stage downstream pump (8), **characterised in that** the two gas friction pumps are disposed in parallel in the flow direction such that the gas stream which is taken in is divided in the intake region (22) into two component streams and each of these component streams is delivered by the associated gas friction pump from the intake region (22) to the respective discharge region (23) or (24), after which the two gas streams are brought together by means of connecting elements (26) in a discharge space (25), and that the discharge space is connected to the intake space (27) of the downstream pump stage (8) by means of lines (28) such that the downstream pump stage compresses the gas further and delivers it into a further discharge space (29).

2. Vacuum pump according to Claim 1, **characterised in that** the two gas friction pumps (6) and (7) are formed according to the Holweck design.

3. Vacuum pump according to Claim 1 or 2, **characterised in that** the connecting elements (26) consist of axial bores which are made inside the gas friction pump (6) and (7).

4. Vacuum pump according to any one of the preceding Claims, **characterised in that** the downstream pump (8) is a side-channel pump.

5. Vacuum pump according to Claim 4, **characterised in that** the stator elements (15) of the side-channel pump consist of undivided discs.

6. Vacuum pump according to Claim 4 or 5, **characterised in that** the rotor elements (13) of the side-channel pump are fastened to the rotor shaft (4) by means of clamping rings (14).

## Revendications

1. Pompe à vide constituée de pompes à gaz à friction (6) et (7) comportant deux ou plusieurs étages et d'une pompe à plusieurs étages (8) qui est disposée en aval, **caractérisée en ce que** les deux pompes à gaz à friction sont agencées en parallèle dans la direction du flux, **en ce que** le flux de gaz aspiré est divisé en deux flux partiels dans la zone d'aspiration (22) et que chacun de ces flux partiels est entraîné, par la pompe à gaz à friction respective, à partir de la zone d'aspiration (22) vers la zone de rejet (23), respectivement (24), **en ce que**, à la suite, les deux flux de gaz sont réunis au moyen d'éléments de liaison (26) dans une chambre de rejet (25) et **en ce que** la chambre de rejet (25) est reliée, par l'intermédiaire de conduites (28) avec la chambre d'aspiration (27) de l'étage de pompe (8) disposé en aval de telle manière que l'étage de pompe (8) disposé en aval continue à comprimer le gaz et l'envoie dans une autre chambre de rejet (29).

2. Pompe à vide selon la revendication 1, **caractérisée en ce que** les deux pompes à gaz à friction (6) et (7) sont réalisées selon la structure de Holweck.

3. Pompe à vide selon la revendication 1 ou 2, **caractérisée en ce que** les éléments de liaison (26) sont constitués par des perçages axiaux qui sont ménagés à l'intérieur des pompes à gaz à friction(6) et (7).

4. Pompe à vide selon l'une quelconque des revendications précédentes, **caractérisée en ce que** la pompe disposée en aval (8) est une pompe à canal de dérivation.

5. Pompe à vide selon la revendication 4, **caractérisée en ce que** les éléments (15) du stator de la pompe à canal de dérivation sont constitués par des disques non séparés.

6. Pompe à vide selon la revendication 4 ou 5, **caractérisée en ce que** les éléments (13) du rotor de la pompe à canal de dérivation sont fixés au moyen d'anneaux de serrage (14) sur l'arbre (4) du rotor.
